# EUROPÄISCHE PATENTSCHRIFT

(11) **EP 2 957 524 B1**
(45) Veröffentlichungstag und Bekanntmachung des Hinweises auf die Patenterteilung: **17.05.2017**
(21) Anmeldenummer: 15170220.6
(22) Anmeldetag: 02.06.2015
(51) Int. Cl.: B65D 85/804

(54) **KAPSEL FÜR GETRÄNKZUBEREITUNG**
CAPSULE FOR BEVERAGE PREPARATION
CAPSULE POUR PREPARATION DE BOISSON

(30) Priorität: 17.06.2014 CH 9112014
(43) Veröffentlichungstag der Anmeldung: 23.12.2015
(73) Patentinhaber: Delica AG, 4127 Birsfelden (CH)
(72) Erfinder: Alberti, Giovanni Erminnio Pietro, 6604 Locarno (CH)
(74) Vertreter: Hepp Wenger Ryffel AG

(56) Entgegenhaltungen:
- EP-A1- 2 530 030
- WO-A1-2012/080501
- WO-A1-2013/076381
- WO-A1-2013/136240
- WO-A1-2013/157924
- WO-A2-2007/063411
- WO-A2-2014/012778

## Beschreibung

### TECHNISCHES GEBIET

Die vorliegende Erfindung betrifft eine Kapsel für die Zubereitung eines Getränks, insbesondere eines Heissgetränks wie Kaffee, Tee oder Trinkschokolade nach dem Oberbegriff des Anspruchs 1.

### STAND DER TECHNIK

Aus dem Stand der Technik sind kegelstumpfförmige Aluminiumkapseln zur Kaffeezubereitung mit Zubereitungsvorrichtungen bekannt. Diese Aluminiumkapseln werden in die Zubereitungsvorrichtung eingelegt und dann mittels von Dornelementen zum Fluideintrag aufgestochen.

Bei Kapseln aus Kunststoff besteht das Problem, dass diese aufgrund der unterschiedlichen Materialeigenschaften von Aluminium und Kunststoff nicht ohne Weiteres mit den Dornelementen der erwähnten, für Aluminiumkapseln geeigneten Zubereitungsvorrichtungen aufgestochen werden können.

Aus der EP 2 287 090 ist eine Lösung für dieses Problem bekannt geworden. Es wird dort eine Kapsel für die Kaffeezubereitung offenbart, welche eine kegelstumpfförmige Wandung mit einem Bodenabschnitt aufweist. Der Bodenabschnitt ist mit einer vertieften Struktur mit lokal verringerter Materialstärke, also mit flächigen Materialschwächungen, versehen, welche das Eindringen der Dornelemente ermöglicht.

Die WO 2013/136240 A1 beschreibt eine Kapsel zur Zubereitung von Getränken wie etwa Espresso oder ähnliche. Unter Druck stehendes Wasser kann in diese Kapsel eingeleitet werden, indem es gegen eine Eintrittsfläche der Kapsel geleitet wird, die mit einem oder mehreren Bereichen reduzierter Dicke ausgestattet ist. Der oder die Bereiche reduzierter Dicke öffnen sich unter dem Einfluss des Wasserdruckes und ermöglichen es dem Wasser, in die Kapsel zu gelangen.

Diese Kapseln haben jedoch den Nachteil, dass das Material im Bereich der geringeren Materialstärke geschwächt ist. Diese Schwächung ist sowohl strukturell als auch hinsichtlich der Wirkung als Sauerstoffbarriere ungünstig. Überdies sind die in der EP 2 287 090 beschriebenen Vertiefungen nachteilig, da sich Objekte an den Kanten verhaken können. Zudem sehen diese Strukturen optisch nicht gut aus und es besteht die Gefahr, dass die Dornelemente ausserhalb der geschwächten Bereiche auf die Kapsel stossen, womit diese nicht aufgeht.

### DARSTELLUNG DER ERFINDUNG

Es ist somit eine Aufgabe der vorliegenden Erfindung, eine Kapsel für die Zubereitung eines Getränks, insbesondere eines Heissgetränks wie Kaffee, Tee oder Trinkschokolade anzugeben, welche zuverlässiger zwecks Fluideintrags zu öffnen ist.

Diese Aufgabe wird durch eine Kapsel mit den Merkmalen nach Anspruch 1 gelöst.

Demgemäss wird eine Kapsel zur Zubereitung eines Getränks angegeben, welche eine Wandung mit einem um eine Achse umlaufenden lateralen Wandabschnitt und einem diese Achse schneidenden Bodenabschnitt im proximalen Bereich der Kapsel umfasst. Der laterale Wandabschnitt und der Bodenabschnitt begrenzen eine Kammer. Die Wandung weist ein Schwächungsmuster mit mindestens einer Aufreisslinie auf und umfasst mindestens einen ersten Abschnitt und mindestens einen an den ersten Abschnitt angrenzenden zweiten Abschnitt, wobei die Aufreisslinie zumindest abschnittsweise zwischen diesem ersten Abschnitt und zweiten Abschnitt verläuft. Die Kapsel löst die oben genannte Aufgabe dadurch, dass sie eine den ersten Abschnitt stützende Verstärkungsstruktur aufweist. Diese Verstärkungsstruktur ist hierbei derart ausgebildet, dass eine Bewegung der Wandung im Bereich des Schwächungsmusters gegen die Kammer den ersten Abschnitt aufgrund der selektiven Stützung durch die Verstärkungsstruktur weniger stark gegen die Kammer einsinken lässt als den zweiten Abschnitt. Der erste Abschnitt wird also stärker gestützt als der zweite. Dies führt zu einer Relativbewegung zwischen dem ersten und zweiten Abschnitt, worauf die Wandung zumindest abschnittsweise entlang der Aufreisslinie zwecks Fluideintrag aufreisst.

Die proximale Seite ist die Seite der Fluidzuführung aus der Zubereitungsvorrichtung, die distale Seite jene der Getränkeabführung. Die Axialrichtung, die L-Richtung, läuft entlang der Symmetrieachse der Wandung, von der proximalen Seite zur distalen Seite. Die laterale bzw. radiale Richtung läuft senkrecht zur Axialrichtung.

Unter dem Ausdruck "Schwächungslinie" ist eine linienförmige Schwächung in einer (inneren und/oder äusseren) Oberfläche der Wandung wie etwa ein Schlitz, ein Einschnitt oder eine Einkerbung, der bzw. die im Wesentlichen senkrecht zur tragenden Oberfläche eingebracht ist, gemeint. Die Schwächungslinie kann hierbei also auf einer Aussenseite und/oder auf einer zur Kammer hingewendeten Innenseite der Wandung angebracht sein. Die Schwächungslinie kann seitlich angefast sein, um eine vordefinierte Knickbewegung zu ermöglichen bzw. zu verbessern. Die Schwächungslinien sind also im Wesentlichen linienförmige Objekte, welche eine Sauerstoffbarriere in ihrer Funktion lediglich minimal beeinträchtigen und ein Bewegungsmuster der Wandung bei Druckbeaufschlagung vorbestimmt leiten, sodass sich vorbestimmte Bereiche der Wandung zwecks Fluideintrag öffnen. Vorzugsweise schwächt das Schwächungsmuster die Kapsel mindestens oder genau so stark, dass der erwähnte Druck von aussen einem von einer Zubereitungsvorrichtung typischerweise ausgeübten Druck ausreicht, damit sich die Kapsel öffnet.

Die "Aufreisslinie" ist eine Schwächungslinie im obigen Sinne, wobei die Wandung bei der oben beschriebenen Bewegung entlang dieser Aufreisslinie aufreisst. Die Aufreisslinie ist also derart stark geschwächt, dass sie bei der bestimmungsgemässen Benutzung aufreisst.

Das Schwächungsmuster erlaubt also, dass das Zubereitungsgut vor der Bewegung der Wandung im obigen Sinne, d.h. Druckbeaufschlagung der Wandung zwecks Öffnung nicht aus der befüllten, geschlossenen Kapsel dringen kann und stellt gleichzeitig sicher, dass sich die Kapsel zuverlässig bestimmungsgemäss öffnet.

Der Grundgedanke der Erfindung ist, dass durch ein geeignetes Schwächungsmuster auf der Wandung der Kapsel (innen und/oder aussen, lateral und/oder am proximalen Bodenabschnitt) die Kapsel allein schon durch Druck von aussen auf die Kapsel bzw. durch Bewegung des Wandungsbereichs des Schwächungsmusters gegen die Kammer aufmachbar ist. Hierbei kann dieser Druck lediglich den Bereich des Schwächungsmusters gegen die Kammer bewegen und muss nicht an einem bestimmten Punkt angreifen, womit eine bestimmungsgemässe Öffnung der Wandung mit der Zubereitungsvorrichtung zuverlässiger vorgenommen werden kann.

Dies wird dadurch erreicht, dass sich die Wandung nach den mechanischen Vorgaben des Schwächungsmusters und der Verstärkungsstruktur verformt und dabei Schlitze oder Öffnungen entstehen, welche den Fluideintrag zur Zubereitung des Getränks ermöglichen. Der Fluidaustrag wird herkömmlich sichergestellt.

Das Schwächungsmuster umfasst hierzu mindestens eine oder mehrere vorzugsweise linienförmigen Sollbruchstellen (Aufreisslinien) und vorzugsweise auch Sollknicklinien (Schwächungslinien). Die Sollknicklinien leiten die Verformung bzw. Einknickung der Wandung im Bereich des Schwächungsmusters vorteilhaft.

Der Druck von aussen, welcher also die Wandung der Kapsel gegen die Kammer drückt, kann hierbei mechanisch, hydrostatisch oder auf andere Art erzeugt sein. Die Zubereitungsvorrichtung kann einen Vorsprung zum Eindrücken oder Einstechen der Kapsel aufweisen. Ein solcher Vorsprung muss jedoch nicht vorhanden sein. Unter dem Ausdruck "Vorsprung" sind Dornelemente mit stumpfen wie auch solche mit scharfen Spitzen zu verstehen. Für die vorliegenden Erfindung sind also keine scharfen Spitzen notwendig, da die mit dem besagten Druck beaufschlagten Abschnitte der Wandung im Bereich des Schwächungsmusters zwar perforiert werden können, jedoch nicht müssen; sie können auch lediglich von aussen berührt, gestossen und/oder mit Druck von aussen beaufschlagt werden. Auch ein hydrostatischer Druckaufbau wäre denkbar.

Die Kapsel hat damit den Vorteil, dass bspw. Zubereitungsvorrichtungen mit stumpfen oder scharfen Spitzen oder für Metallkapseln ausgelegten Spitzen in der Lage sind, die Kapsel zuverlässig zu öffnen. Es können so Materialien für die erfindungsgemässen Kapseln eingesetzt werden, welche aufgrund ihrer Beschaffenheit, bspw. ihrer Festigkeit, nicht durch Vorsprünge von auf Aluminiumkapsel ausgerichteten Zubereitungsmaschinen durchstechbar sind, da bereits der direkte oder indirekte Druck der Vorsprünge auf das Schwächungsmuster zur Öffnung ausreicht und das Kapselmaterial nicht durchstochen werden muss.

Der Erfindung liegt somit die Erkenntnis zugrunde, dass das Schwächungsmuster so auf der Kapselwandung vorgesehen sein kann, dass mindestens ein erster Abschnitt des betroffenen Kapselabschnitts von der Verstärkungsstruktur, einem zusätzlichen baulichen Element, vorzugsweise einer Rippe oder einer Sicke, gegen diesen Druck bzw. diese Bewegung von aussen gegen die Kammer abgestützt wird, während ein anderer zweiter Abschnitt der Kapselwandung, welcher vom ersten Abschnitt über mindestens eine Aufreisslinie des Schwächungsmusters getrennt ist, nicht oder weniger abgestützt ist, so dass der Druck von aussen den zweiten Abschnitt stärker bewegen kann als den ersten Abschnitt. Daher führt der Druck von aussen bzw. die Bewegung der Wandung im Bereich des Schwächungsmusters gegen die Kammer zu einer Relativbewegung zwischen dem ersten und dem zweiten Abschnitt, worauf die Wandung entlang der zwischen dem ersten und dem zweiten Abschnitt angeordneten Aufreisslinie bricht und eine Öffnung bzw. ein Schlitz zum Fluideintrag in die Kapselkammer bildet.

Eine Richtung der Einkerbung oder der Schlitze kann senkrecht zum jeweiligen Oberflächenabschnitt der Wandung gerichtet sein. Es ist auch möglich, diese Richtung geneigt zur Flächennormalen der Wandung vorzusehen. Im letzteren Fall ist dann die Innenfläche der Abschnitte vorzugsweise kleiner als deren Aussenfläche, sodass die Schlitz- oder Kerbrichtung, von aussen nach innen gesehen, auf einen Kammermittelpunkt zuläuft. Alternativ oder zusätzlich kann die Einkerbung bzw. der Schlitz angefast sein, also seitlich angeschrägt sein, um die Einknick- bzw. Bruchbewegung des vom Schwächungsmuster betroffenen Abschnitts der Wandung zu erleichtern bzw. zu führen.

Die Kammer der Kapsel ist insbesondere eine Schüttgutkammer für Kaffeepulver, Tee oder Teepulver, Schokoladen- oder Milchpulver oder ähnliches Gut. Flüssigkeiten wie Gels oder dickflüssige Flüssigkeiten sind auch verwendbar.

Grundsätzlich verbessert die erfindungsgemässe Kapsel den Vorgang der Öffnung zum Fluideintrag, insbesondere wenn die Öffnung durch eine Zubereitungsvorrichtung mit Vorsprüngen vorgenommen wird.

Vorzugsweise ist die Verstärkungsstruktur als zumindest abschnittsweise im Wesentlichen in Richtung der Achse L auf der Wandung verlaufende Rippe oder Sicke ausgebildet. Besonders bevorzugt ist eine Verstärkungsstruktur, welche als am lateralen Wandabschnitt festgemachte Rippe ausgebildet ist. Die Rippe kann 1 bis 3 Millimeter über die Wandung abragen und 5 bis 20 Millimeter lang sein. Diese Ausgestaltung ist einfach und durch Spritzguss gut herstellbar, so kann die Rippe oder Sicke direkt in einstückig mit der Wandung (entweder innen oder aussen) geformt werden.

Die Aufreisslinie verläuft vorzugsweise zumindest abschnittsweise zwischen dem ersten und dem zweiten Abschnitt, sodass die Wandung auf Grund der genannten Relativbewegung entlang dieser Linie aufreisst.

Vorzugsweise verläuft die Aufreisslinie zumindest teilweise im proximalen Bodenabschnitt, insbesondere verläuft die Aufreisslinie im Wesentlichen radial bezüglich der Achse im proximalen Bodenabschnitt. Dadurch wird pro Schwächungslinie mindestens ein radial verlaufender Schlitz als Öffnung für den Fluideintrag nutzbar.

Die mindestens eine Verstärkungsstruktur stützt den ersten Abschnitt stärker gegen die Wirkung des Druckes von aussen als es den zweiten Abschnitt stützt. Vorzugsweise ist die Verstärkungsstruktur als zumindest abschnittsweise in axialer Richtung der Kapsel verlaufende Rippe ausbildet und greift stützend auf den ersten Abschnitt.

Das Schwächungsmuster kann mindestens eine weitere erste Schwächungslinie umfassen, welche im Wesentlichen quer zur Aufreisslinie verläuft, wobei sich die Aufreisslinie und die erste Schwächungslinie knickwirksam berühren oder schneiden. Die erste Schwächungslinie kann als Sollknicklinie wirken und ein Einknicken des Wandungsbereichs des Schwächungsmusters bei Druckbeaufschlagung von aussen erleichtern bzw. leiten.

Der Ausdruck "knickwirksam" ist hierbei so zu verstehen, dass bei bestimmungsgemässer Druckbeaufschlagung der Kapsel, welche zur Knickbewegung der Wandung entlang der Aufreisslinie führt, diese Druckbeaufschlagung auch zu einer Knickbewegung entlang der ersten Schwächungslinie führt.

Die erste(n) Schwächungslinie(n) können abschnittsweise entlang einer geschlossenen ersten Bahn, insbesondere einer Kreisbahn um einen Mittelpunkt des proximalen Bodenabschnitts verlaufen und den Bodenabschnitt radial bezüglich der Achse L nach aussen begrenzen. Dadurch wird die Knickbewegung bei Druckbeaufschlagung oder Bewegung der Wandung im Bereich des Bodenabschnitts auf den proximalen Bodenabschnitt in radialer Richtung begrenzt, da der proximale Bodenabschnitt entlang dieser ersten Bahn einknickt, was die Knickbewegung kontrollierbarer macht.

Das Schwächungsmuster kann vorteilhafterweise mindestens eine zweite Schwächungslinie umfassen, welche im Wesentlichen parallel zur ersten Schwächungslinie verläuft und eine zweite, innere Knicklinie bereitstellt. Hierbei wird bevorzugt, wenn sich die Aufreisslinie und die zweite Schwächungslinie auch knickwirksam berühren oder schneiden. Auch die zweite Schwächungslinie führt also als Sollknicklinie die Knickbewegung des Bodenabschnitts. Damit kann auf die durch die innerhalb der zweiten Schwächungslinie gegen die Achse L liegende Fläche gedrückt werden, um die Kapsel zu öffnen.

Vorzugsweise definieren die erste Schwächungslinie und, falls vorhanden, die zweite Schwächungslinie um ein Zentrum des proximalen Bodenabschnitts umlaufende, konzentrische, vorzugsweise im Wesentlichen kreisförmige Bahnen, welche stellenweise unterbrochen sein können. Damit wird die Knickbewegung durch eine Druckbeaufschlagung aus proximaler Richtung im Wesentlichen auf den Bodenabschnitt eingegrenzt und geführt.

Besonders bevorzugt wird, wenn ein proximaler Endabschnitt der Verstärkungsstruktur an einem vorzugsweise radial bezüglich der Achse L äusseren Endabschnitt des ersten Abschnitts des Bodenabschnitts festgemacht ist bzw. dort angreift. Hierbei ist die Verstärkungsstruktur vorzugsweise so geformt, dass der erste Abschnitt am radial äusseren Endabschnitt gestützt wird und bei einer Druckbeaufschlagung von aussen weniger nachgibt, als zweite Abschnitte der Wandung, welche nicht durch die Verstärkungsstruktur gestützt sind.

Die ersten Abschnitte können sich von der ersten Schwächungslinie bis zur allenfalls vorhandenen zweiten Schwächungslinie oder bei fehlender zweiter Schwächungslinie bis vollständig zur Achse L hin erstrecken.

Vorteilhaft ist, wenn der proximale Bodenabschnitt konvex nach aussen gewölbt ist, wobei die Verstärkungsstruktur mit dem proximalen Endabschnitt proximal bis an bzw. über diese erste Schwächungslinie gegen den proximalen Bodenabschnitt ragt und dort vorzugsweise mit dem proximalen Bodenabschnitt verbunden ist.

Vorzugsweise ist die insbesondere rippenförmige Verstärkungsstruktur in der Kammer festgemacht. Dadurch wird die Aussenform der Kapsel durch diese Elemente nicht verändert und sie passt in herkömmliche Kapselkäfige.

Besonders bevorzugt wird eine Kapsel mit einer Vielzahl von Aufreisslinien und/oder mit einer Vielzahl von Verstärkungsstrukturen, insbesondere in L-Richtung verlaufenden Verstärkungsrippen. Diese Rippen können umfangseitig regelmässig beabstandet verteilt und jeweils einem ersten Abschnitt, welcher jeweils einer Aufreisslinie zugeordnet ist, sein.

Der Ausdruck "Vielzahl" kann hierbei zwei, drei, vier, fünf, sechs, sieben, acht, zehn oder mehr bedeuten.

Das Schwächungsmuster kann derart auf dem proximalen Bodenabschnitt ausgebildet sein, dass die ersten Abschnitte vorzugsweise im Wesentlichen radial bezüglich der Achse L verlaufende und beabstandet zueinander angeordnete Streifen oder Ringabschnitte oder Segmente bilden. Die zweiten Abschnitte können umfangseitig zwischen diese ersten Abschnitte zwischengeordnet und vorzugsweise von streifen- oder ringabschnitt- oder kreissegmentförmiger Gestalt sein. Die ersten und zweiten Abschnitte können also einen durch die Aufreisslinien segmentierten Ring oder Kreis bilden. Die ersten Schwächungslinien können den Ring bzw. den Kreis radial bezüglich der Achse L nach aussen begrenzen. Die zweiten Schwächungslinien können den Ring nach radial nach innen begrenzen. Damit wirken die Aufreisslinien als im Wesentlichen radial gerichtete Sollbruchlinien; die ersten und zweiten Schwächungslinien wirken als Sollknicklinien, welche die Knickbewegung des Bodenabschnitts auf Druck von aussen leiten.

Vorzugsweise sind die ersten Abschnitte in Umfangsrichtung dünner als die zweiten Abschnitte, vorzugsweise 3 bis 12 Mal dünner. Dies hat den Vorteil, dass bei Druckbeaufschlagung mit Vorsprüngen die Wahrscheinlichkeit, direkt einen ersten Abschnitt zu treffen, minimiert ist. Besonders bevorzugt ist, wenn die ersten Abschnitte als Streifen ausgeformt sind, welche im Wesentlichen so breit sind, wie die Rippen entlang des Umfangs stark sind (bspw. 1 bis 2 Millimeter). Dadurch ist der Streifen über seine ganze Breite auf dem proximalen Rippenende befestigt und gegen den Druck von aussen abgestützt.

Vorzugsweise ist die Wandung samt Verstärkungsstruktur einstückig hergestellt und/oder von im Wesentlichen kegelstumpfförmiger Gestalt. Im Wesentlichen wird die äussere Gestalt der becherförmigen Kapsel durch die Gestalt des Kapselkäfigs der verwendeten Zubereitungsvorrichtung vorgegeben. Der Bodenabschnitt kann gerade, nach innen oder aussen gewölbt sein. Wenn die Kapsel selbst nicht genügend sauerstoffdicht ist, kann die Kapsel in eine sauerstoffdichte Hülle oder Folie, bspw. einen Beutel, eingepackt werden.

Die Kapsel kann vorzugsweise aus spritzbaren Materialien wie Polypropylen, Polyethylen, PLA oder anderen spritzgiessbaren, sinter- und/oder formbaren Werkstoffe mit ähnlichen Eigenschaften bestehen. Eine bevorzugte Materialstärke beträgt etwa 0.4 bis 1 Millimeter. Dies ermöglicht eine kostengünstige Herstellung der Kapsel.

Der Bodenabschnitt weist eine Höhe in L-Richtung von etwa 1 bis 3 Millimeter, insbesondere etwa 2 Millimeter und einen grössten Aussendurchmesser von etwa 17 bis 25 Millimeter, insbesondere etwa 21 Millimeter auf. Der erste konische Abschnitt weist eine Höhe in L-Richtung von etwa 4 bis 6 Millimeter, insbesondere etwa 5 Millimeter und einen grössten Aussendurchmesser von etwa 28 bis 26 Millimeter, insbesondere etwa 22 Millimeter auf. Der zweite konische Abschnitt 15 weist eine Höhe in L-Richtung von 10 bis 20 Millimeter, insbesondere etwa 15 Millimeter und einen grössten Aussendurchmesser von etwa 15 bis 20 Millimeter, insbesondere etwa 17 Millimeter auf. Der dritte konische Abschnitt 16 weist eine Höhe in L-Richtung von etwa 4 bis 6 Millimeter, insbesondere etwa 5 Millimeter und einen grössten Aussendurchmesser von etwa 29 bis 33 Millimeter, insbesondere etwa 31 Millimeter auf. Eine Gesamthöhe der Kapsel in L-Richtung beträgt 27 bis 31 Millimeter, insbesondere etwa 29 Millimeter.

Vorzugsweise weist die Kapsel eine distale Austrittsöffnung auf. Diese distale Austrittsöffnung kann von einem flanschartigen Rand umgeben sein. Vorzugsweise ist die distale Austrittsöffnung mit einer distalen Schutzfolie verschlossen, wobei die Schutzfolie vorzugsweise an diesem Rand befestigt ist. Diese distale (wie auch eine allfällig vorgesehene proximale, im Kapselinnern über dem Schwächungsmuster vorgesehene) Schutzfolie dient dem Aromaschutz; sie ist vorzugsweise entsprechend sauerstoffdicht. Die Schutzfolie kann insbesondere aus Metall, vorzugsweise Aluminium oder Kunststoff oder einem anderen Material, insbesondere aus einer mehrlagigen und sauerstoffdichten Folie gefertigt sein oder kann solche Materialien umfassen. Sie wird zum Fluidaustrag vorzugsweise aufgestochen.

Es kann eine proximale Schutzfolie zum verbesserten Aromaschutz auf der Innen- oder Aussenseite des Schwächungsmusters angebracht sein, sodass das Schwächungsmuster zur Kammer hin überdeckt ist.

Die vorliegende Erfindung betrifft auch ein Kapselsystem mit einer Zubereitungsvorrichtung oder Extraktionsvorrichtung und einer Kapsel wie hierin beschrieben zur Zubereitung eines Getränks.

Bevorzugt wird hierbei, wenn die Zubereitungsvorrichtung eine erste Anzahl von Vorsprüngen und der proximale Bodenabschnitt der Kapsel eine zweite Anzahl von ersten Abschnitten aufweist, wobei die erste Anzahl von Vorsprüngen ungleich der zweiten Anzahl von ersten Abschnitten ist.

Vorzugsweise umfasst das Schwächungsmuster zwei, drei, vier, fünf, sechs, sieben, acht oder mehr erste Abschnitte mit jeweils einem zugeordneten zweiten Abschnitt.

Vorzugsweise umfasst die Zubereitungsvorrichtung eine Vielzahl von sich entlang einer zweiten gedachten Bahn erstreckenden Vorsprüngen zum Einstechen bzw. Eindrücken des proximalen Bodenabschnitts, wobei die erste Bahn und die zweite Bahn konzentrisch oder sich schneidend angeordnet sind, sodass bei bestimmungsgemässen Gebrauch der oben beschriebenen Kapsel in der Zubereitungsvorrichtung der vorbestimmte Druck auf das Schwächungsmuster der Kapsel ausgeübt ist.

Vorzugsweise erstreckt sich die erste Bahn im Wesentlichen kreisförmig um das Zentrum des proximalen Bodenabschnitts als Mittelpunkt.

Vorzugsweise umfasst die Zubereitungsvorrichtung eine erste Anzahl von Vorsprüngen und die Wandung der Kapsel eine zweite Anzahl von ersten Abschnitten, wobei die erste Anzahl von Vorsprüngen ungleich der, vorzugsweise kleiner, insbesondere genau eins kleiner als die zweiten Anzahl von ersten Abschnitten ist.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektive Draufsicht auf eine erste Ausführungsform der erfindungsgemässen Kapsel aus einem proximalen Blickwinkel auf einen Bodenabschnitt der Kapsel mit einem ersten Schwächungsmuster;
- Fig. 2: eine Draufsicht auf den proximalen Bodenabschnitt der Kapsel nach Fig. 1;
- Fig. 3: einen Längsquerschnitt durch die Kapsel gemäss Fig. 1;
- Fig. 4: eine perspektive Draufsicht auf die Kapsel nach Fig. 1 wobei der proximale Bodenabschnitt eingedrückt ist;
- Fig. 5: eine Draufsicht auf den proximalen Bodenabschnitt der Kapsel nach Fig. 4;
- Fig. 6: eine Sicht in die Kapsel nach Fig. 4;
- Fig. 7: eine perspektivische Sicht in die Kapsel nach Fig. 4;
- Fig. 8: einen Ausschnitt des Längsquerschnitts durch die Kapsel nach Fig. 4; und
- Fig. 9: die Kapsel nach Fig. 4 im Längsschnitt in einer stilisiert dargestellten Zubereitungsvorrichtung.

### BESCHREIBUNG BEVORZUGTER AUSFÜHRUNGSFORMEN

**Figur 1** zeigt in einer perspektivischen Ansicht von schräg oben eine erste Ausführungsform der erfindungsgemässen Kapsel 1. Die Kapsel 1 umfasst eine Wandung 10 mit einem die Kapsel 1 proximal begrenzenden proximalen Bodenabschnitt 100, einem kegelstumpfartigen, die Kapsel 1 lateral begrenzenden Wandabschnitt 12 mit einem flanschartig nach aussen kragenden, die Kapsel 1 distal begrenzenden Rand 2, welcher eine distale Austrittsöffnung 4 der Kapsel 1 (s. Fig. 3) umgibt. Der laterale Wandabschnitt 12 umgibt die Achse L der Kapsel 1. Der Bodenabschnitt 100 steht quer zur Achse L und ist in die proximale Richtung gewölbt. Die Austrittsöffnung 4 ist mit einer distalen, vorzugsweise aus Aluminium oder Kunststoff oder einem anderen Material bestehenden, insbesondere aus einer mehrlagigen und sauerstoffdichten Schutzfolie 6 verschlossen (s. Fig. 9). Mit 7 ist symbolisch eine Aromaschutzhülle angedeutet. In **Figur 2** ist die Kapsel 1 nach Fig. 1 in einer Draufsicht von aussen oben auf den proximalen Bodenabschnitt 100 gezeigt.

Die Wandung 10 ist einstückig durch ein Spritzgussverfahren hergestellt und besteht aus für Spritzguss geeigneten Materialien, insbesondere aus einem Polymer wie Polypropylen, Polyethylen, Polylactiden oder anderen sinter- und/oder formbaren Werkstoffen mit ähnlichen Eigenschaften. Eine bevorzugte Materialstärke der Wandung beträgt zumindest im Bereich der flächigen Strukturen etwa 0.4 bis 1 Millimeter.

**Figur 3** zeigt im Längsquerschnitt durch die Kapsel 1 den lateralen Wandabschnitt 12, welcher sich um eine Achse L erstreckt. Der laterale Wandabschnitt 12 weist einen ersten konischen, sich an den nach aussen gewölbten proximalen Bodenabschnitt 100 anschliessenden Abschnitt 13 auf. An den ersten konischen Abschnitt 13 schliesst sich in distaler Richtung L (also zur Öffnung 4 hin) ein Stufenabschnitt 14 an, welcher den Durchmesser der Kapsel 1 vergrössert und woran sich der zweite konische Abschnitt 15 anschliesst. Der dritte konische Abschnitt 16 schliesst sich distal an den zweiten Abschnitt 15 an, wobei sich der Rand 2 am distalen Ende der dritten Abschnitts 16 befindet.

Der Bodenabschnitt 100 weist eine Höhe der Wölbung in L-Richtung von etwa 1 bis 3 Millimeter, insbesondere etwa 2 Millimeter und einen grössten Aussendurchmesser von etwa 15 bis 20 Millimeter, insbesondere etwa 17 Millimeter auf. Der erste konische Abschnitt 13 weist eine Höhe in L-Richtung von etwa 4 bis 6 Millimeter, insbesondere etwa 5 Millimeter und einen grössten Aussendurchmesser von etwa 20 bis 24 Millimeter, insbesondere etwa 22 Millimeter auf. Der zweite konische Abschnitt 15 weist eine Höhe in L-Richtung von 10 bis 20 Millimeter, insbesondere etwa 15 Millimeter und einen grössten Aussendurchmesser von etwa 15 bis 20 Millimeter, insbesondere etwa 17 Millimeter auf. Der dritte konische Abschnitt 16 weist eine Höhe in L-Richtung von etwa 4 bis 6 Millimeter, insbesondere etwa 5 Millimeter und einen grössten Aussendurchmesser von etwa 29 bis 33 Millimeter, insbesondere etwa 31 Millimeter auf. Eine Gesamthöhe der Kapsel 1 in L-Richtung beträgt 27 bis 31 Millimeter, insbesondere etwa 29 Millimeter.

Mit dem Flansch 2 kann die bezüglich L zylindersymmetrische Kapsel 1 in Eingriff mit einem Kapselkäfig 50 der Zubereitungsvorrichtung 5 (s. Fig. 8) gebracht werden.

Die kegelstumpfförmige Kapsel 1 bildet eine durch die Wandung 10 begrenzte und sich in distaler Richtung im Wesentlichen konisch vergrössernde Kammer 3. Diese Kammer 3 ist geeignet, um Schüttgut wie beispielsweise Kaffeepulver, Teepulver, Milchpulver, Schokoladenpulver oder andere Arten von Pulver oder Getränkeingredienzien und beispielsweise auch dickflüssige Flüssigkeiten oder Gels aufzunehmen.

Ein auf dem Bodenabschnitt 100 aufgebrachtes Schwächungsmuster 11 umfasst Aufreisslinien 111-118, erste Schwächungslinien 121-124 und zweite Schwächungslinien 125-128 (s. Figuren 1 und 2).

Der Bodenabschnitt 100 ist radial nach aussen bezüglich L durch eine Anzahl von vier im Wesentlichen viertelkreisförmig um ein Zentrum 120 des Bodenabschnitts 100 umlaufenden ersten Schwächungslinien 121-124 begrenzt. Diese ersten Schwächungslinien 121-124 definieren einen ersten Kreis. Zwischen zwei benachbarten ersten Schwächungslinien 121-124 ist umfangseitig jeweils ein erster Abstand für die Verbindung von die ersten Abschnitte bildenden Streifen 101-104 mit dem lateralen Wandabschnitt 12 gelassen. Lateral bzw. radial ausserhalb dieses ersten Kreises befindet sich der erste konische Abschnitt 13, innerhalb der proximale Bodenabschnitt 100; die Wandung 10 fällt radial ausserhalb dieses ersten Kreises in die distale Richtung stärker als an diesem ersten Kreis ab. Der Übergangsbereich zwischen dem Bodenabschnitt 100 und dem ersten konischen Abschnitt 13 ist gerundet ausgebildet.

Zweite, im Wesentlichen viertelkreisförmige Schwächungslinien 125-128 verlaufen entlang eines konzentrisch innerhalb des ersten Kreises angeordneten zweiten Kreises um das Zentrum 120. Der Durchmesser des zweiten Kreises beträgt etwa 5 Millimeter bis 7 Millimeter, insbesondere etwa 6 Millimeter. Der Durchmesser des ersten Kreises beträgt etwa das 3- bis 4-Fache des Durchmessers des zweiten Kreises.

Zwischen zwei benachbarten zweiten Schwächungslinien 125-128 ist umfangseitig jeweils ein zweiter Abstand zur Verbindung der Streifen 101-104 mit der zentralen Kreisfläche 129 gelassen. Die vier dritten Abstände zwischen zweiten Schwächungslinien 125-128 und die vier etwa gleich grossen zweiten Abstände zwischen ersten Schwächungslinien 121-124 betragen 1 bis 2 Millimeter und liegen jeweils so verteilt auf dem ersten bzw. zweiten Kreis angeordnet, dass jedem zweiten Abstand ein erster Abstand so zugeordnet ist, wobei diese zwei Abstände auf einem Radius des ersten Kreises liegen. In anderen Worten: die Streifen 101-104 verlaufen im Wesentlichen radial zwischen jeweils einem der ersten und einem der zweiten Abstände.

Die Aufreisslinien 111-118 verlaufen im Wesentlichen radial von Enden der ersten Schwächungslinien 121-124 zu Enden der zweiten Schwächungslinien 125-128 und definieren die Streifen 101-104. Die Aufreisslinien 111-118 sind also in vier Paaren 111-112, 113-114, 115-116, 117-118 angeordnet, wobei die vier streifenförmige erste Abschnitte 101-104 und vier ringabschnittförmige zweite Abschnitte 106-109 gebildet sind. Die Breite der ersten Abschnitte 101-104 ist gleich gross wie der erste bzw. zweite Abstand. Die zweiten Abschnitte 106-109 sind zwischen die ersten Abschnitte 101-104 angeordnet, sodass die ersten und die zweiten Abschnitte 106-109 zusammen den Ring zwischen dem ersten und dem zweiten Kreis bilden. Die Streifen 101-104 sind etwa 1 bis 2 Millimeter breit und 4 bis 5 Millimeter lang. Die Streifen 101-104 sind so angeordnet, dass eine Mittelgerade zwischen dem jeweiligen Paar von Schwächungslinien 111-112, 113-114, 115-116, 117-118 hindurch durch das Zentrum 120 verläuft. Die Streifen 101-104 sind umfangseitig regelmässig beabstandet zueinander angeordnet.

Weder die ersten Schwächungslinien 121-124 noch die zweiten Schwächungslinien 125-128 begrenzen die Streifen 101-104 in der radialen Richtung. Die Streifen 101-104 verbinden also die laterale Wandabschnitt 12 mit einer durch die zweiten Schwächungslinien 121-128 definierten Kreisfläche 129 um das Zentrum 120, wobei die Streifen 101-104, der Wandabschnitt 12 und die Kreisfläche 129 ohne Unterbrechung durch Schwächungslinien, also zusammenhängend ausgebildet sind.

Das Schwächungsmuster 11 definiert also vier von den Schwächungslinien begrenzte Ringsegmente 106-109, welche zwischen dem ersten und dem zweiten Kreis um das Zentrum 120 gebildet sind. Die ersten bzw. zweiten Schwächungslinien 121-128 sind umfangseitig jeweils paarweise über die Streifenbreite beabstandet zwischen den Ringsegmenten 106-109 angeordnet.

Radial äussere Endabschnitte 1010, 1020, 1030, 1040 der Streifen 101-104 (s. Fig. 2) sind jeweils mit einem von vier Verstärkungsrippen 131-134 verbunden (s. Figuren 3, 6). Die Verstärkungsrippen 131-134 sind an der Innenseite der lateralen Wandung 12 angebracht und verlaufen in L-Richtung über etwa die halbe Kapselhöhe in L-Richtung. Die Verstärkungsrippen 131-134 sind jeweils so ausgebildet, dass sie proximal in L-Richtung bis zu den oder über die ersten Schwächungslinien 121-124 bzw. den ersten Kreis ragen. Vorzugsweise ragen sie mit proximalen Endabschnitten 1310, 1320, 1330, 1340 in radialer Richtung bis über den ersten Kreis gegen die Achse L. Die proximalen Endabschnitte 1310, 1320, 1330, 1340 (s. Figuren 3, 6) sind mit den radial äusseren Endabschnitten 1010, 1020, 1030, 1040 der Streifen 101-104 verbunden bzw. einstückig ausgeformt. Der konvex nach aussen gewölbte proximale Bodenabschnitt 100 ist aus dieser Konvexlage nach Fig. 3 in eine Konkavlage bringbar, d.h. gegen die Kammer 3 eindrückbar, sodass der Bodenabschnitt 100 entlang der ersten Schwächungslinien 121-124 einknickt und sich konkav gegen die Kapselmitte wölbt.

Die Verstärkungsrippen 131-134 sind nun so ausgebildet und mit dem Bodenabschnitt 100 verbunden, dass die ersten Abschnitte 101-104 aufgrund der Stützung durch die Verstärkungsrippen 131-134 die Knickbewegung des Bodenabschnitts 100 bei der Verlagerung von der Konvexlage in die Konkavlage nur teilweise mitmachen, während die zweiten Abschnitte 106-109 vollständig einsinken. Die Streifen 101-104 werden über ihre Breite von den gleich breiten Rippen 131-134 gestützt. Dadurch entsteht eine Relativbewegung zwischen den ersten Abschnitten 101-104 und zweiten Abschnitten 106-109, worauf sich die ersten Abschnitte 101-104 und zweiten Abschnitte 106-109 entlang der Aufreisslinien 111-118 radial nach innen trennen; es entsteht ein Schlitz 14, welcher zum Fluideintrag in die Kapsel 1 geeignet ist.

Wird also der proximale Bodenabschnitt 100 von aussen aus L-Richtung mit Druck beaufschlagt bzw. gegen die Kammer 3 bewegt (bspw. durch einen Vorsprung einer sich schliessenden Zubereitungsvorrichtung), so knickt der proximale Bodenabschnitt 100 entlang der ersten Schwächungslinien 121-124 ein und reisst entlang der Aufreisslinien 111-118 auf, da lediglich die ersten Abschnitte 101-104 und nicht die zweiten Abschnitte 106-109 von den Verstärkungsrippen 131-134 gestützt sind. Der Bodenabschnitt 100 geht von einer konvex nach aussen gewölbten Form in eine konkav nach innen zur Kammer 3 hin gewölbten Form über. Da die proximalen Endabschnitte 1310, 1320, 1330, 1340 der Verstärkungsstrukturen 131-134 nur verhindern, dass die Streifen bzw. ersten Abschnitte 101-104 eingedrückt werden, die zweiten Abschnitte 106-108 jedoch nicht stützen, bewegen sich die zweiten Abschnitte 106-108 relativ zu den Streifen 101-104, worauf der Bodenabschnitt 100 entlang der Aufreisslinie 111-118 reisst. In anderen Worten, durch den Druck von aussen werden die Streifen 101-104 aus dem Bodenabschnitt 100 gerissen. Die daraus entstehenden Öffnungen werden zum Fluideintrag zwecks Herstellung des Getränks in der Kapsel 1 genutzt. Die Kapsel 1 ist durch Druck auf den Bodenabschnitt 100 einfach zu öffnen. Der Bodenabschnitt 100 muss nicht durchstochen werden.

Die Schwächungslinien 111-118, 121-128 sind auf der inneren Oberfläche des proximalen Bodenabschnittes 100 angebracht und angefast, was die Knickbewegung entlang der ersten und zweiten Schwächungslinien 121-128 bei Druckbeaufschlagung von ausserhalb der Kapsel 1 verbessert und auch ein Aufreissen des Bodenabschnitts 100 entlang der Aufreisslinien 111-118 verbessert.

**Figur 4** zeigt in einer perspektivischen Ansicht von der Seite eine weitere Ausführungsform des Schwächungsmusters 11, welche sich dadurch von der vorgenannten unterscheidet, dass die zweiten Schwächungslinien weggelassen sind. **Figur 5** zeigt die Kapsel 1 nach Fig. 4 in einer Draufsicht auf den proximalen Bodenabschnitt 100 von aussen, **Figur 6** eine Sicht in die Kammer 3 dieser Kapsel 1 und auf den Bodenabschnitt 100 und **Figur 7** eine perspektivische Ansicht von unten in die Kammer 3 der Kapsel 1.

Das Schwächungsmuster 11 nach Figuren 4-7 weist ebenfalls Streifen 101-104 auf, welche radial bezüglich der L-Achse nach aussen verlaufen. In den Figuren 4-7 ist der proximale Bodenabschnitt 100 in der Konkavlage, die Verstärkungsrippen 131-134 stützen mit Endabschnitten die Streifen 101-104, wobei letztere dann entsprechend nur teilweise eingeknickt sind. Die radial äusseren Endabschnitte der Streifen 101-104 ragen von den Rippen 131-134 gestützt über die Konkavfläche des Bodenabschnitts 100 in die proximale Richtung ab, sodass Schlitze 14 als Öffnungen im proximalen Bodenabschnitt 100 zwecks Fluideintrag offenstehen.

**Figur 8** zeigt in einem vergrösserten Längsschnitt nach Figur 5 den proximalen Bodenabschnitt 100 in Konkavlage mit offenstehenden Schlitzen 14. In Fig. 8 ist erkennbar, wie die Rippen 131-134 an den Streifen 101-104 befestigt sind.

**Figur 9** zeigt einen Ausschnitt der Zubereitungsvorrichtung 5 mit dem Kapselkäfig 50, in welchen die Kapsel 1 mit einer distalen Aromaschutzfolie 6 zur Extraktion eingelegt ist. Die Zubereitungsvorrichtung 5 weist ein Schliesselement 53 auf, welches komplementär zur Kapsel 1 geformten Kapselkäfig 50 schliesst. Das Schliesselement 53 weist distal austretende Kanäle 54 auf, durch welche das zubereitete, nach Fluideintrag aus der Kapsel 1 fliessende Getränk nach aussen treten kann. Ist die Kapsel 1 eingelegt, werden bei der Schliessbewegung der Vorrichtung 5 der erste Vorsprung 51, der zweite Vorsprung 52 und das dritte Vorsprung (nicht dargestellt) auf die proximale Oberfläche des proximalen Bodenabschnittes 100 gestossen. Das Material der Kapsel 1 ist also zumindest im Bodenabschnitt 100 entsprechend flexibel vorgesehen, sodass ein Eindrücken der zweiten Abschnitte 106-109 möglich ist.

**BEZUGSZEICHENLISTE**

| | | | |
|---|---|---|---|
| | | 121-124 | erste Schwächungslinie |
| | | 125-128 | zweite Schwächungslinie |
| 1 | Kapsel | 129 | zentrale Kreisfläche |
| 10 | Wandung von 1 | 131-134 | Verstärkungsstruktur |
| 11 | Schwächungsmuster | 1310,1320, | |
| 12 | lateraler Abschnitt von 10 | | |
| 13 | erster konischer Abschnitt | | |
| | von 12 | 1330,1340 | proximaler Endabschnitt |
| 14 | Stufe in 12 | 14 | Schlitz |
| 15 | zweiter konischer Abschnitt | | |
| | von 12 | 2 | Flansch |
| 16 | dritter konischer Abschnitt | 21 | erster Steg |
| | von 12 | 22 | zweiter Steg |
| 100 | proximaler Bodenabschnitt | | |
| | von 1 | 3 | Kammer in 1 |
| 101-104 | erster Abschnitt auf 100 | | |
| 1010,1020, | | 4 | distale Austrittsöffnung von 1 |
| 1030,1040 | radial äusserer Endabschnitt | | |
| 106-109 | zweiter Abschnitt auf 100 | 5 | Zubereitungsvorrichtung |
| 111-118 | Aufreisslinie | 50 | Kapselkäfig |
| 120 | Zentrum von 100 | 51 | erster Vorsprung |
| 52 | zweiter Vorsprung | | |
| 53 | Schliesselement von 5 | 7 | Aromaschutzhülle |
| 54 | Kanal in 53 | | |
| | | L | Achse |
| 6 | Schutzfolie | | |

## Patentansprüche

1. Kapsel (1) zur Zubereitung eines Getränks umfassend eine Wandung (10) mit einem um eine Achse (L) umlaufenden lateralen Wandabschnitt (12) und einem die Achse (L) schneidenden Bodenabschnitt (100) im proximalen Bereich der Kapsel (1), wobei der laterale Wandabschnitt (12) und der Bodenabschnitt (100) eine Kammer (3) begrenzen, wobei die Wandung (10) ein Schwächungsmuster (11) mit einer Vielzahl von Aufreisslinien (111-118) aufweist, wobei die Wandung (10) erste Abschnitte (101-104) und an die ersten Abschnitte (101-104) angrenzende zweite Abschnitte (106-109) umfasst, und wobei die Aufreisslinien (111-118) zumindest abschnittsweise zwischen diesen ersten Abschnitten (101-104) und zweiten Abschnitten (106-109) verlaufen, **dadurch gekennzeichnet, dass**
das Schwächungsmuster (11) derart auf dem Bodenabschnitt (100) ausgebildet ist, dass die ersten Abschnitte (101-104) im Wesentlichen radial bezüglich der Achse (L) verlaufende und umfangseitig beabstandet zueinander angeordnete Streifen, Ringabschnitte oder Kreissegmente bilden und die zweiten Abschnitte (106-109) umfangseitig zwischen den ersten Abschnitten (101-104) zwischengeordnet sind, und dass
die Kapsel (1) eine Vielzahl die ersten Abschnitte (101-104) stützende Verstärkungsstrukturen (131-134) aufweist, welche derart ausgebildet sind, dass eine Bewegung der Wandung (10) im Bereich des Schwächungsmusters (11) gegen die Kammer (3) die ersten Abschnitte (101-104) weniger stark gegen die Kammer (3) einsinken lässt als die zweiten Abschnitte (106-109), was zu einer Relativbewegung zwischen den ersten und den zweiten Abschnitten führt, und die Wandung (10) dadurch zumindest abschnittsweise entlang der Aufreisslinien (111-118) zwecks Fluideintrag aufreisst.

2. Kapsel (1) nach Anspruch 1, wobei die Verstärkungsstrukturen (131-134) als zumindest abschnittsweise im Wesentlichen in Richtung der Achse (L) auf der Wandung (10) verlaufende Rippen oder Sicken ausgebildet sind.

3. Kapsel (1) nach Anspruch 2, wobei die Verstärkungsstrukturen (131-134) als am lateralen Wandabschnitt (12) festgemachte Rippen ausgebildet sind.

4. Kapsel (1) nach Anspruch 3, wobei die ersten Abschnitte (101-104) zumindest abschnittsweise im Bodenabschnitt (100) verlaufen und proximale Endabschnitte (1310;1320;1330;1340) der Verstärkungsstrukturen (131-134) an vorzugsweise bezüglich der Achse (L) radial äusseren Endabschnitten (1010;1020;1030;1040) der ersten Abschnitte (101-104) festgemacht sind.

5. Kapsel (1) nach einem der Ansprüche 1 bis 4, wobei die Aufreisslinien (111-118) zumindest abschnittsweise im Bodenabschnitt (100), vorzugsweise im Wesentlichen radial zur Achse (L) hin verlaufen.

6. Kapsel (1) nach einem der Ansprüche 1 bis 5 mit mindestens einer ersten Schwächungslinie (121-124), welche den Bodenabschnitt (100) radial bezüglich der Achse (L) nach aussen begrenzt und eine erste Knicklinie bildet.

7. Kapsel (1) nach Anspruch 6 mit mindestens einer zweiten Schwächungslinie (125-128), welche im Wesentlichen parallel und beabstandet zur ersten Schwächungslinie (121-124) im Bodenabschnitt (100) verläuft und eine zweite Knicklinie bildet.

8. Kapsel (1) nach Anspruch 7, wobei die erste Schwächungslinie (121-124) und die zweite Schwächungslinie (125-128) im Wesentlichen um ein Zentrum (120) des Bodenabschnitts (100) umlaufende, vorzugsweise im Wesentlichen kreisförmige Bahnen definieren.

9. Kapsel (1) nach einem der Ansprüche 1 bis 8, wobei der Bodenabschnitt (100) konvex nach aussen gewölbt ist.

10. Kapsel (1) nach einem der Ansprüche 1 bis 9, wobei die Wandung (10) einstückig mit den Verstärkungsstrukturen (131-134) ausgebildet und vorzugsweise durch ein Spritzgussverfahren hergestellt ist.

11. Kapsel (1) nach einem der Ansprüche 1 bis 10, wobei die Kapsel (1) in eine sauerstoffdichte Hülle (7) eingepackt ist.

12. Kapselsystem mit einer Zubereitungsvorrichtung (5) und einer Kapsel (1) nach einem der Ansprüche 1 bis 11 zur Zubereitung eines Getränks, wobei vorzugsweise die Zubereitungsvorrichtung (5) eine erste Anzahl von umfangseitig im Wesentlichen gleichmässig verteilten Vorsprüngen (51; 52) und die Wandung (10) der Kapsel (1) eine zweite Anzahl von umfangseitig im Wesentlichen gleichmässig verteilten ersten Abschnitten (101-104) aufweist, wobei die erste Anzahl von Vorsprüngen (51;52) ungleich der, vorzugsweise kleiner als die zweite Anzahl von ersten Abschnitten (101-104) ist.

## Claims

1. Capsule (1) for the preparation of a beverage, comprising a wall (10) with a lateral wall portion (12) which extends around an axis (L) and with a bottom portion (100), which intersects the axis (L), in the proximal region of the capsule (1), wherein the lateral wall portion (12) and the bottom portion (100) delimit a chamber (3), wherein the wall (10) has a weakening pattern (11) with a plurality of tear-open lines (111-118), wherein the wall (10) comprises first portions (101-104) and second portions (106-109) adjoining the first portions (101-104), and wherein the tear-open lines (111-118) extend at least in certain portions between these first portions (101-104) and second portions (106-109), **characterized in that** the weakening pattern (11) is formed on the bottom portion (100) in such a way that the first portions (101-104) form strips, ring portions or circle segments which extend substantially radially with respect to the axis (L) and which are arranged circumferentially spaced apart from one another, and the second portions (106-109) are interposed circumferentially between the first portions (101-104), and **in that** the capsule (1) has a plurality of reinforcing structures (131-134) which support the first portions (101-104) and which are designed in such a way that a movement of the wall (10) in the region of the weakening pattern (11) towards the chamber (3) causes the first portions (101-104) to sink in less strongly towards the chamber (3) than the second portions (106-109), which leads to a relative movement between the first and the second portions, and the wall (10) thus tears open at least in certain portions along the tear-open lines (111-118) for the purpose of fluid input.

2. Capsule (1) according to Claim 1, wherein the reinforcing structures (131-134) are formed as ribs or beads which extend on the wall (10), at least in certain portions substantially in the direction of the axis (L).

3. Capsule (1) according to Claim 2, wherein the reinforcing structures (131-134) are formed as ribs which are secured to the lateral wall portion (12).

4. Capsule (1) according to Claim 3, wherein the first portions (101-104) extend at least in certain portions in the bottom portion (100) and proximal end portions (1310; 1320; 1330; 1340) of the reinforcing structures (131-134) are secured to preferably radially outer (with respect to the axis (L)) end portions (1010; 1020; 1030; 1040) of the first portions (101-104) .

5. Capsule (1) according to one of Claims 1 to 4, wherein the tear-open lines (111-118) extend at least in certain portions in the bottom portion (100), preferably substantially radially towards the axis (L).

6. Capsule (1) according to one of Claims 1 to 5, having at least a first weakening line (121-124) which outwardly delimits the bottom portion (100) radially with respect to the axis (L) and forms a first bending line.

7. Capsule (1) according to Claim 6, having at least a second weakening line (125-128) which extends in the bottom portion (100) substantially parallel to and at a spacing from the first weakening line (121-124) and forms a second bending line.

8. Capsule (1) according to Claim 7, wherein the first weakening line (121-124) and the second weakening line (125-128) define paths, preferably substantially circular paths which substantially extend around a centre (120) of the bottom portion (100).

9. Capsule (1) according to one of Claims 1 to 8, wherein the bottom portion (100) is curved convexly outward.

10. Capsule (1) according to one of Claims 1 to 9, wherein the wall (10) is formed in one piece with the reinforcing structures (131-134) and preferably produced by an injection-moulding method.

11. Capsule (1) according to one of Claims 1 to 10, wherein the capsule (1) is packed into an oxygen-tight casing (7).

12. Capsule system having a preparation device (5) and a capsule (1) according to one of Claims 1 to 11 for the preparation of a beverage, wherein preferably the preparation device (5) has a first number of circumferentially substantially uniformly distributed projections (51; 52) and the wall (10) of the capsule (1) has a second number of circumferentially substantially uniformly distributed first portions (101-104), wherein the first number of projections (51; 52) is unequal to, preferably less than, the second number of first portions (101-104).

## Revendications

1. Capsule (1) pour la préparation d'une boisson, comprenant une paroi (10) avec une portion de paroi latérale (12) s'étendant autour d'un axe (L) et une portion de fond (100) coupant l'axe (L) dans la région proximale de la capsule (1), la portion de paroi latérale (12) et la portion de fond (100) délimitant une chambre (3), la paroi (10) présentant un motif d'affaiblissement (11) avec une pluralité de lignes de déchirure (111-118), la paroi (10) comprenant des premières portions (101-104) et des deuxièmes portions (106-109) adjacentes aux premières portions (101-104), et les lignes de déchirure (111-118) s'étendant au moins en partie entre ces premières portions (101-104) et deuxièmes portions (106-109), **caractérisée en ce que**
le motif d'affaiblissement (11) est réalisé sur la portion de fond (100) de telle sorte que les premières portions (101-104) forment des bandes, des portions annulaires ou des segments de cercle s'étendant essentiellement radialement par rapport à l'axe (L) et espacés les uns par rapport aux autres du côté de la périphérie et les deuxièmes portions (106-109) sont interposées du côté de la périphérie entre les premières portions (101-104), et **en ce que**
la capsule (1) présente une pluralité de structures de renforcement (131-134) supportant les premières portions (101-104), qui sont réalisées de telle sorte qu'un mouvement de la paroi (10) dans la région du motif d'affaiblissement (11) contre la chambre (3) puisse enfoncer moins fortement les premières portions (101-104) contre la chambre (3) que les deuxièmes portions (106-109), ce qui conduit à un mouvement relatif entre les premières et deuxièmes portions, et la paroi (10) se déchirant au moins en partie de ce fait le long des lignes de déchirure (111-118) en vue de l'entrée de fluide.

2. Capsule (1) selon la revendication 1, dans laquelle les structures de renforcement (131-134) sont réalisées sous forme de nervures ou de moulures s'étendant au moins en partie essentiellement dans la direction de l'axe (L) sur la paroi (10).

3. Capsule (1) selon la revendication 2, dans laquelle les structures de renforcement (131-134) sont réalisées sous forme de nervures fixées à la portion de paroi latérale (12).

4. Capsule (1) selon la revendication 3, dans laquelle les premières portions (101-104) s'étendent au moins en partie dans la portion de fond (100) et les portions d'extrémité proximales (1310 ; 1320 ; 1330 ; 1340) des structures de renforcement (131-134) sont fixées à des portions d'extrémité (1010 ; 1020 ; 1030 ; 1040) des premières portions (101-104) de préférence radialement extérieures par rapport à l'axe (L).

5. Capsule (1) selon l'une quelconque des revendications 1 à 4, dans laquelle les lignes de déchirure (111-118) s'étendent au moins en partie dans la portion de fond (100), de préférence essentiellement radialement par rapport à l'axe (L).

6. Capsule (1) selon l'une quelconque des revendications 1 à 5, comprenant au moins une première ligne d'affaiblissement (121-124) qui limite vers l'extérieur la portion de fond (100) radialement par rapport à l'axe (L) et qui forme une première ligne d'inflexion.

7. Capsule (1) selon la revendication 6, comprenant au moins une deuxième ligne d'affaiblissement (125-128) qui s'étend essentiellement parallèlement et à distance de la première ligne d'affaiblissement (121-124) dans la portion de fond (100) et qui forme une deuxième ligne d'inflexion.

8. Capsule (1) selon la revendication 7, dans laquelle la première ligne d'affaiblissement (121-124) et la deuxième ligne d'affaiblissement (125-128) définissent des trajectoires s'étendant essentiellement autour d'un centre (120) de la portion de fond (100), de préférence essentiellement circulaires.

9. Capsule (1) selon l'une quelconque des revendications 1 à 8, dans laquelle la portion de fond (100) est cintrée de manière convexe vers l'extérieur.

10. Capsule (1) selon l'une quelconque des revendications 1 à 9, dans laquelle la paroi (10) est réalisée d'une seule pièce avec les structures de renforcement (131-134) et est fabriquée de préférence par un procédé de moulage par injection.

11. Capsule (1) selon l'une quelconque des revendications 1 à 10, dans laquelle la capsule (1) est emballée dans une enveloppe (7) étanche à l'oxygène.

12. Système de capsule comprenant un dispositif de préparation (5) et une capsule (1) selon l'une quelconque des revendications 1 à 11, pour la préparation de boissons, le dispositif de préparation (5) présentant de préférence un premier nombre de saillies (51; 52) réparties essentiellement uniformément sur la périphérie et la paroi (10) de la capsule (1) présentant un deuxième nombre de premières portions (101-104) réparties essentiellement uniformément sur la périphérie, le premier nombre de saillies (51 ; 52) étant différent, de préférence étant inférieur, au deuxième nombre de premières portions (101-104).
